# EUROPÄISCHE PATENTSCHRIFT

(11) **EP 1 716 889 B1**
(45) Veröffentlichungstag und Bekanntmachung des Hinweises auf die Patenterteilung: **02.07.2008**
(21) Anmeldenummer: 06005939.1
(22) Anmeldetag: 23.03.2006
(51) Int. Cl.: A62B 35/04

(54) **Läufer für eine Anschlageinrichtung**
Runner for a fall protection device
Curseur pour un dispositif de securité antichute

(30) Priorität: 27.04.2005 DE 202005006743 U
(43) Veröffentlichungstag der Anmeldung: 02.11.2006
(73) Patentinhaber: Skylotec GmbH, 56567 Neuwied (DE)
(72) Erfinder: Rinklake, Kai, 56567 Neuwied (DE)
(74) Vertreter: Kandlbinder, Markus Christian

(56) Entgegenhaltungen:
- EP-A- 1 329 242
- GB-A- 2 293 193
- GB-A- 2 370 312
- GB-A- 2 388 148

## Beschreibung

Die vorliegende Erfindung betrifft einen Läufer für eine Anschlageinrichtung, gemäß dem Oberbegriff des Anspruchs 1.

Aus der DE 298 02 037 U1 ist ein Läufer für eine Absturzsicherung bekannt, der zwei Halbschalen aufweist, die eine Führungsöffnung ausbilden und axial verschiebbar auf einer Achse gelagert sind. Dadurch können die Halbschalen geöffnet werden und an einer beliebigen Stelle auf die Schiene einer Anschlageinrichtung aufgesetzt werden. Dieser Läufer benötigt jedoch zum Aufsetzen auf und Abnehmen von der Schiene zwei Hände. Außerdem ist ein mechanisch aufwändiger Mechanismus zum Sichern der Halbschalen vor einem unbeabsichtigten Öffnen notwendig.

Ein gattungsgemäßer Läufer ist aus der GB 2 288 148 A bekannt.

Der Erfindung liegt die Aufgabe zugrunde, einen Läufer der o.g. Art bzgl. mechanischem Aufbau und Bedienbarkeit zu verbessern.

Diese Aufgabe wird erfindungsgemäß durch einen Läufer der o.g. Art mit den in Anspruch 1 gekennzeichneten Merkmalen gelöst. Vorteilhafte Ausgestaltungen der Erfindung sind in den weiteren Ansprüchen beschrieben.

Bei einem Läufer der o.g. Art ist es erfindungsgemäß vorgesehen, dass die Schwenkachse senkrecht zu einer Mittellängsachse der Führungsöffnung angeordnet ist.

Dies hat den Vorteil, dass der Längsschlitz durch ein einfaches Verschwenken der beiden Teile wahlweise öffnbar ist, um den Läufer an der Anschlageinrichtung anzuordnen oder von dieser zu lösen, wobei sich durch die beiden Befestigungsösen der beiden Teile eine einfache Sicherung gegen ein unbeabsichtigtes Öffnen des Längsschlitzes ergibt, wenn ein Karabinerhaken beide Befestigungsösen durchgreifen eingehakt ist.

In einer besonders bevorzugten Ausführungsform sind die beiden Teile zwischen einer Schließstellung, in der die Befestigungsösen der beiden Teile sich wenigstens teilweise überdecken und eine Breite des Längsschlitzes derart minimal ist, dass die Anschlageinrichtung in der Führungsöffnung gegen ein Ausführen aus der Führungsöffnung gesichert ist, und einer Offenstellung, in der eine Überdeckung der Befestigungsösen der beiden Teile vollständig aufgehoben ist und der Längsschlitz eine derartige maximale Breite aufweist, dass die Anschlageinrichtung in die Führungsöffnung des Läufers einführbar oder aus der Führungsöffnung des Läufers herausnehmbar ist, gegeneinander verschwenkbar. Dies hat den Vorteil, dass der Läufer an einer beliebigen Stelle der Anschlageinrichtung mit lediglich einer Hand eines Benutzer betätigt einführbar ist, wobei ein beliebig ausgebildeter Karabinerhaken mit der Befestigungsöse verbunden werden kann und gleichzeitig den Läufer gegen ein Verschwenken der beiden Teile in die Offenstellung sichert.

Eine besonders einfache Bedienbarkeit mit einer Hand erzielt man dadurch, dass die beiden das Gehäuse ausbildenden Teile derart ausgebildet sind, dass eine Trennebene zwischen den beiden zusammengesetzten Teilen parallel zu einer Mittellängsachse der Führungsöffnung und/oder senkrecht zu einer Mittellängsachse der Befestigungsöse angeordnet ist.

Zum zusätzlichen Sichern des Läufers gegen ein unbeabsichtigtes Lösen von der Anschlageinrichtung ist zwischen den beiden Teilen ein Federelement angeordnet, welches die beiden Teile in Richtung der Schließstellung mit einer rückstellenden Federkraft beaufschlagt. Hierdurch sind zusätzliche Rastmittel, die die beiden Teile in der Schließstellung fixieren, entbehrlich.

Eine besonders einfache und kostengünstige Herstellung sowie einen kompakten Läufer erzielt man dadurch, dass wenigstens eines der beiden Teile einstückig ausgebildet ist.

In einer bevorzugten Ausführungsform fluchten die beiden Befestigungsösen der beiden Teile in Schließstellung miteinander.

Zweckmäßigerweise ist wenigstens ein Teil des an den Längsschlitz angrenzenden Umfangs eines das Gehäuse bildenden Teiles als Kreissegment ausgebildet ist, wobei die Schwenkachse an einem zu dem Kreissegment gehörenden Kreismittelpunkt angeordnet.

Die Erfindung wird im Folgenden anhand der Zeichnung näher erläutert. Diese zeigt in:
- Fig. 1: eine bevorzugte Ausführungsform eines erfindungsgemäßen Läufers in perspektivischer Ansicht,
- Fig. 2: in einer weiteren perspektivischen Ansicht,
- Fig. 3: in einer Seitenansicht,
- Fig. 4: in einer weiteren Seitenansicht,
- Fig. 5: ein Backenteil des Läufers von Fig. 1 in perspektivischer Ansicht,
- Fig. 6: ein Läuferteil des Läufers von Fig. 1 in perspektivischer Ansicht und
- Fig. 7: den Läufer von Fig. 1 in Offenstellung in perspektivischer Ansicht.

Die aus den Figuren 1 bis 7 ersichtliche bevorzugte Ausführungsform eines erfindungsgemäßen Läufers 10 für eine permanente Absturzsicherung umfasst ein Gehäuse, welches aus zwei Teilen zusammengesetzt ist, nämlich aus einem Läuferteil 12 und einem Backenteil 14. sowohl das Läuferteil 12 als auch das Backenteil 14 umfassen jeweils eine Befestigungsöse 15 für ein Mannseil. Von dem Gehäuse ist ferner eine im Wesentlichen axialsymmetrische Führungsöffnung 16 zum Umgreifen einer Anschlageinrichtung 18 in Form eines Sicherungsseiles ausgebildet, wobei die Führungsöffnung 16 einen in axialer Richtung verlaufenden Längsschlitz 20 aufweist. Ausgehend von dem Längsschlitz 20 bildet jedes der Teile 12, 14 einen Teil der Führungsöffnungen 16 aus.

Wie insbesondere aus Figuren 3 und 4 ersichtlich, verläuft eine Trennungsebene 22 zwischen den beiden Teilen 12 und 14 im Wesentlichen senkrecht zu einer Längsachse der Führungsöffnung 16.

Wie insbesondere aus den Figuren 5 und 6 ersichtlich, sind die beiden Teile 12, 14 über einen Bolzen 24 gegeneinander schwenkbar miteinander verbunden. Zusätzlich ist eine Feder 26 vorgesehen, welche die beiden Teile 12, 14 relativ zueinander in Richtung einer Schließstellung mit Kraft beaufschlagt, wobei der Läufer 10 in den Figuren 1 bis 4 in Schließstellung dargestellt ist. In dieser Schließstellung fluchten die jeweiligen Befestigungsösen 15 der beiden Teile 12, 14 miteinander, sodass eine einzige große Befestigungsöse 15 ausgebildet ist. In der Schließstellung ist der zwischen den beiden Teilen 12, 14 ausgebildete Längsschlitz 20 der Führungsöffnung 16 gerade so bemessen, dass sich der Läufer 10 nicht von dem Führungsseil 18 lösen kann. Die Feder 26 stützt sich dabei, wie aus Fig. 5 ersichtlich, mit einer Verlängerung 28 in einer Ausnehmung 30 des Backenteils 14 und andererseits mit einer Verlängerung 32 in einer entsprechenden Ausnehmung (nicht dargestellt) im Läuferteil 12 ab.

Zum Aufsetzen auf das oder Abnehmen von dem Sicherungsseil 18 sind die beiden Teile 12 und 14 um den Bolzen 24 als Schwenkachse gegeneinander in eine Offenstellung verschwenkbar, wie in Fig. 7 dargestellt, bei der der Längsschlitz 20 eine derartige Größe aufweist, dass das Sicherungsseil 18 hindurch passt. Hierfür ist die Lage des Bolzens 24 und damit die Lage der Schwenkachse derart getroffen, dass der Längsschlitz 20 erst dann vollständig geöffnet ist, wenn die beiden Befestigungsösen der beiden Teile 12, 14 sich nicht mehr überdecken. Hierdurch ist eine Sicherung gegen ein unbeabsichtigtes Öffnen des Längsschlitzes 20 derart geschaffen, dass der Längsschlitz 20 nicht vollständig geöffnet werden kann, solange noch beispielsweise ein Karabinerhaken oder andere Teile durch die Befestigungsösen beider Teile 12, 14 greifen und dadurch einen Schwenkwinkel für das Backenteil 14 derart begrenzen, dass der Längsschlitz 20 nicht vollständig geöffnet werden kann. Mit anderen Worten kann der Läufer 10 zum Aushängen vom Sicherungsseil 18 nur dann vollständig geöffnet werden, wenn nichts, auch nicht ein kleiner Karabinerhaken, in die Befestigungsösen 15 der beiden Teile 12, 14 ein gehangen ist. Es ist somit keine weitere zusätzliche Sicherung notwendig. Hierdurch ist der Läufer 10 durch Betätigung mit nur einer einzigen Hand eines Benutzers aufsetzbar der abnehmbar.

Ein verschließen des Längsschlitzes 20 bis zum vollständigen Verschwenken des Backenteils 14 in die Offenstellung wird bei dem dargestellten Ausführungsbeispiel dadurch erreicht, dass ein Teil 30 des an den Längsschlitz 20 angrenzenden Umfangs des Backenteiles 14 als Kreissegment ausgebildet ist, wobei die Schwenkachse 24 an einem zu dem Kreissegment gehörenden Kreismittelpunkt angeordnet ist. Erst wenn dieses Kreissegment den Bereich des Längsschlitzes 20 verlässt, ist der Längsschlitz 20 vollständig geöffnet. Die Teile 12, 14 sind derart ausgebildet, dass das Kreissegment den Bereich des Längsschlitzes 20 erst dann verlässt, wenn die beiden Befestigungsösen sich nicht mehr auch nur teilweise überdecken, sondern keinen Schnittbereich mehr aufweisen.

## Patentansprüche

1. Läufer (10) für eine Anschlageinrichtung (18), insbesondere für eine horizontale Anschlageinrichtung (18), insbesondere für ein Sicherungsseil oder eine Sicherungsschiene, zur Sturzsicherung von Personen, wobei der Läufer (10) ein Gehäuse aufweist, welches mit einer Befestigungsöse (15) für ein Mannseil und einer im Wesentlichen axialsymmetrischen Führungsöffnung 16 zum Umgreifen der Anschlageinrichtung (18) ausgebildet ist, wobei die Führungsöffnung (16) einen in axialer Richtung verlaufenden Längsschlitz (20) aufweist, wobei das Gehäuse aus zwei Teilen (12, 14) ausgebildet ist, wobei jedes Teil (12, 14) eine Befestigungsöse (15) aufweist und ausgehend von dem Längsschlitz (20) einen Teil des Umfangs der Führungsöffnung (16) ausbildet, wobei die beiden Teile (12, 14) um eine Schwenkachse (24) gegeneinander verschwenkbar sind
**dadurch gekennzeichnet,**
**dass** die Schwenkachse (24) senkrecht zu einer Mittellängsachse der Führungsöffnung (16) angeordnet ist.

2. Läufer (10) nach Anspruch 1, **dadurch gekennzeichnet, dass** die beiden Teile (12, 14) zwischen einer Schließstellung, in der die Befestigungsösen (15) der beiden Teile (12, 14) sich wenigstens teilweise überdecken und eine Breite des Längsschlitzes (20) derart minimal ist, dass die Anschlageinrichtung (18) in der Führungsöffnung (16) gegen ein Ausführen aus der Führungsöffnung (16) gesichert ist, und einer Offenstellung, in der eine Überdeckung der Befestigungsösen (15) der beiden Teile (12, 14) vollständig aufgehoben ist und der Längsschlitz (20) eine derartige maximale Breite aufweist, dass die Anschlageinrichtung (18) in die Führungsöffnung (16) des Läufers (10) einführbar oder aus der Führungsöffnung (16) des Läufers (10) herausnehmbar ist, gegeneinander verschwenkbar sind.

3. Läufer (10) nach wenigstens einem der vorhergehenden Ansprüche, **dadurch gekennzeichnet, dass** die beiden das Gehäuse ausbildenden Teile (12, 14) derart ausgebildet sind, dass eine Trennebene (22) zwischen den beiden zusammengesetzten Teilen (12, 14) parallel zu einer Mittellängsachse der Führungsöffnung (16) und/oder senkrecht zu einer Mittellängsachse der Befestigungsöse (15) angeordnet ist.

4. Läufer (10) nach wenigstens einem der vorhergehenden Ansprüche, **dadurch gekennzeichnet, dass** zwischen den beiden Teilen (12, 14) ein Federelement (26) angeordnet ist, welches die beiden Teile (12, 14) in Richtung der Schließstellung mit einer rückstellenden Federkraft beaufschlagt.

5. Läufer (10) nach wenigstens einem der vorhergehenden Ansprüche, **dadurch gekennzeichnet, dass** wenigstens eines der beiden Teile (12, 14) einstückig ausgebildet ist.

6. Läufer (10) nach wenigstens einem der vorhergehenden Ansprüche, **dadurch gekennzeichnet, dass** die beiden Befestigungsösen (15) der beiden Teile (12, 14) in Schließstellung miteinander fluchten.

7. Läufer (10) nach wenigstens einem der vorhergehenden Ansprüche, **dadurch gekennzeichnet, dass** wenigstens ein Teil (30) des an den Längsschlitz (20) angrenzenden Umfangs eines das Gehäuse bildenden Teiles (12, 14) als Kreissegment ausgebildet ist, wobei die Schwenkachse (24) an einem zu dem Kreissegment gehörenden Kreismittelpunkt angeordnet ist.

## Claims

1. A runner (10) for a stop device (18), in particular for a horizontal stop device (18), in particular for a safety rope or a safety track, for security against people falling, in which the runner (10) has a housing which is constructed with an attachment eye (15) for a person-bearing rope and with a substantially axial-symmetric guide opening (16) for embracing the stop device (18), in which the guide opening (16) has a longitudinal slit (20) running in the axial direction, in which the housing is formed from two parts (12, 14), each part (12, 14) having an attachment eye (15) and, starting from the longitudinal slit (20), forming a part of the periphery of the guide opening (16), in which the two parts (12, 14) are pivotable with respect to each other about a pivot axis (24),
**characterized in that**
the pivot axis (24) is arranged perpendicularly to a central longitudinal axis of the guide opening (16).

2. The runner (10) according to Claim 1, **characterized in that** the two parts (12, 14) are pivotable with respect to each other between a closed position, in which the attachment eyes (15) of the two parts (12, 14) overlap each other at least partially and a width of the longitudinal slit (20) is minimal such that the stop device (18) is secured in the guide opening (16) against being guided out from the guide opening (16), and an open position in which an overlapping of the attachment eyes (15) of the two parts (12, 14) is completely discontinued and the longitudinal slit (20) has a maximum width such that the stop device (18) is able to be guided into the guide opening (16) of the runner (10) or is able to be removed from the guide opening (16) of the runner (10).

3. The runner (10) according to at least one of the preceding claims, **characterized in that** the two parts (12, 14) forming the housing are constructed such that a plane of separation (22) between the two assembled parts (12, 14) is arranged parallel to a central longitudinal axis of the guide opening (16) and/or perpendicularly to a central longitudinal axis of the attachment eye (15).

4. The runner (10) according to at least one of the preceding claims, **characterized in that** between the two parts (12, 14) a spring element (26) is arranged which acts with a restoring elastic force upon the two parts (12, 14) in the direction of the closed position.

5. The runner (10) according to at least one of the preceding claims, **characterized in that** at least one of the two parts (12, 14) is constructed in one piece.

6. The runner (10) according to at least one of the preceding claims, **characterized in that** the two attachment eyes (15) of the two parts (12, 14) are in alignment with each other in the closed position.

7. The runner (10) according to at least one of the preceding claims, **characterized in that** at least one part (30) of the periphery, adjoining the longitudinal slit (20), of a part (12, 14) forming the housing is constructed as a circle segment, in which the pivot axis (24) is arranged at a centre of a circle belonging to the circle segment.

## Revendications

1. Curseur (10) pour un système de butée (18), en particulier pour un système de butée horizontal (18), en particulier pour un câble de sécurité ou un rail de sécurité, pour la protection antichute de personnes, ledit curseur (10) comprenant un boîtier qui est réalisé avec un oeillet de fixation (15) pour un câble d'homme et une ouverture de guidage (16), sensiblement à symétrie axiale, pour enserrer le système de butée (18), ladite ouverture de guidage (16) présentant une fente allongée (20) qui s'étend en direction axiale, dans lequel le boîtier est réalisé en deux parties (12, 14), chaque partie (12, 14) comprenant un oeillet de fixation (15) et formant, en partant de la fente allongée (20), une partie de la périphérie de l'ouverture de guidage (16), et les deux parties (12, 14) sont capables de pivoter l'une par rapport à l'autre autour d'un axe de pivotement (24),
**caractérisé en ce que** l'axe de pivotement (24) est agencé perpendiculairement à un axe longitudinal médian de l'ouverture de guidage (16).

2. Curseur (10) selon la revendication 1, **caractérisé en ce que** les deux parties (12, 14) peuvent être pivotées l'une par rapport à l'autre entre une position fermée dans laquelle les oeillets de fixation (15) des deux parties (12, 14) se recouvrent au moins partiellement et une largeur de la fente allongée (20) est si minime que le système de butée (18) est bloqué dans l'ouverture de guidage (16) à l'encontre d'une sortie hors de l'ouverture de guidage (16), et une position ouverte dans laquelle un recouvrement des oeillets de fixation (15) des deux parties (12, 14) est complètement annulé et la fente allongée (20) présente une largeur maximum telle que le système de butée (18) peut être introduit dans l'ouverture de guidage (16) du curseur (10) ou peut être extrait hors de l'ouverture de guidage (16) du curseur (10).

3. Curseur (10) selon l'une au moins des revendications précédentes, **caractérisé en ce que** les deux parties (12, 14) qui constituent le boîtier sont réalisées de telle manière qu'un plan de séparation (22) entre les deux parties (12, 14) assemblées est agencé parallèlement à un axe longitudinal médian de l'ouverture de guidage (16) et/ou perpendiculairement à un axe longitudinal médian de l'oeillet de fixation (15).

4. Curseur (10) selon l'une au moins des revendications précédentes, **caractérisé en ce qu'**un élément à ressort (26) est agencé entre les deux parties (12, 14), qui sollicite les deux parties (12, 14) avec une force de rappel en direction de la position fermée.

5. Curseur (10) selon l'une au moins des revendications précédentes, **caractérisé en ce que** l'une au moins des deux parties (12, 14) est réalisée d'une seule pièce.

6. Curseur (10) selon l'une au moins des revendications précédentes, **caractérisé en ce que** les deux oeillets de fixation (15) des deux parties (12, 14) sont mutuellement alignés en position fermée.

7. Curseur (10) selon l'une au moins des revendications précédentes, **caractérisé en ce qu'**au moins une partie (30) de la périphérie, adjacente à la fente allongée (20), d'une partie (12, 14) formant le boîtier est réalisée sous forme de segment de cercle, et l'axe de pivotement (24) est agencé au niveau d'un centre appartenant au segment de cercle.
